# EUROPÄISCHE PATENTSCHRIFT

(11) **EP 2 992 190 B1**
(45) Veröffentlichungstag und Bekanntmachung des Hinweises auf die Patenterteilung: **27.06.2018**
(21) Anmeldenummer: 14711951.5
(22) Anmeldetag: 17.03.2014
(51) Int. Cl.: F01L 1/344

(54) **HYDRAULIKVENTIL UND SCHWENKMOTORVERSTELLER**
HYDRAULIC CONTROL VALVE AND VANE-TYPE PHASING DEVICE
VANNE DE COMMANDE HYDRAULIQUE ET DEPHASEUR DE TYPE À PALETTES

(30) Priorität: 03.05.2013 DE 102013104575
(43) Veröffentlichungstag der Anmeldung: 09.03.2016
(73) Patentinhaber: Hilite Germany GmbH, 97828 Marktheidenfeld (DE)
(72) Erfinder: SCHEIBE, Christian, 72108 Rottenburg (DE); SCHULZE, Dietmar, 35516 Münzenberg (DE)
(86) Internationale Anmeldenummer: PCT/EP2014/055233
(87) Internationale Veröffentlichungsnummer: WO 2014/177317

(56) Entgegenhaltungen:
- US-A1- 2011 220 046

## Beschreibung

Erfindung betrifft ein Hydraulikventil für einen Schwenkmotorversteller, das Hydraulikventil aufweisend ein Hülsenteil mit einem Längskanal, einem von dem Längskanal abgehenden ersten als Querkanal ausgebildeten Arbeitsanschluss und einem von dem Längskanal abgehenden zweiten als Querkanal ausgebildeten Arbeitsanschluss und einen innerhalb des Längskanals zwischen einer ersten Endlage und einer zweiten Endlage axialverschiebbar angeordneten druckausgeglichenen Hohlkolben, der Längskanal aufweisend einen ersten Kanalabschnitt mit einem größeren Innendurchmesser und einen zweiten Kanalabschnitt mit einem kleineren Innendurchmesser, wobei der erste Querkanal von dem ersten Kanalabschnitt und der zweite Querkanal von dem zweiten Kanalabschnitt abgeht, der Hohlkolben aufweisend einen Längskanal mit einer axialen Öffnung, wenigstens einen Querkanal, einen ersten Kolbenabschnitt mit einem größeren Außendurchmesser und einen zweiten Kolbenabschnitt mit einem kleineren Außendurchmesser, wobei der Hohlkolben mit seinem ersten Kolbenabschnitt dichtend toleriert an dem ersten Kanalabschnitt des Längskanals und mit seinem zweiten Kolbenabschnitt dichtend toleriert an dem zweiten Kanalabschnitt des Längskanals geführt ist, und einen Schwenkmotorversteller.

Aus der deutschen Patentanmeldung mit dem Aktenzeichen DE 10 2012 106 096 A1 ist ein Schwenkmotorversteller bekannt mit einem Hydraulikventil, das eine gestufte Bohrung mit von dieser abgehenden Arbeitsanschlüssen aufweist, wobei innerhalb der Bohrung ein druckausgeglichener Hohlkolben axialverschiebbar ist und mit einem ersten Außendurchmesser innerhalb eines Bohrungsabschnitt dichtend toleriert verschiebbar ist, wobei der Hohlkolben diesem ersten Außendurchmesser folgend benachbart eine Mantelfläche mit einem großen Außendurchmesser im axial Bereiche des einen Arbeitsanschlusses und eine Mantelfläche mit einen kleinen Außendurchmesser im Bereich des anderen Arbeitsanschlusses aufweist, wobei von den beiden Mantelflächen jeweils eine Zulaufkante und eine Ablaufkante abgehen, wobei die beiden Zulaufkanten voneinander hinfort weisen und die Ablaufkanten aufeinander zuweisen, so dass ein in einen Hohlraum des Hohlkolbens eingeleiteter Versorgungsdruck einerseits an einer projizierten Kreisfläche anliegt, die vom kleinen Außendurchmesser gebildet wird, sodass eine Kraft in einer Axialrichtung wirksam ist, wohingegen der Versorgungsdruck andererseits an einer projizierten Ringfläche anliegt, die sich aus dem großen Außendurchmesser abzüglich des ersten Außendurchmessers bildet, um einen Schwenkmotorversteller mit einem Hydraulikventil zu schaffen, dessen Druckmittelanschluss die beiden Arbeitsanschlüsse auf einer gemeinsamen Seite axial benachbart sind. Zur genaueren Information über die Merkmale der vorliegenden Erfindung wird ausdrücklich auf die deutsche Patentanmeldung mit dem Aktenzeichen DE 10 2012 106 096 A1 verwiesen. Die Lehre dieser Patentanmeldung ist als Bestandteil des vorliegenden Dokuments anzusehen. Merkmale dieser Veröffentlichung sind Merkmale des vorliegenden Dokuments.

Aus der US 2011/0220046 A1 ist ein druckausgeglichenes Hydraulikventil zu entnehmen, dessen Arbeitsanschlüsse von einem Kanalabschnitt mit einem kleineren Innendurchmesser abgehen. Eine in einem weiteren Kanalabschnitt mit einem größeren Innendurchmesser angeordnete, axial durchströmbare Aufweitung weist eine rückseitige Projektionsfläche auf, welche eine Kompensation der auf den Kolben wirkenden Axialkraft ermöglicht.

Der Erfindung liegt die Aufgabe zugrunde, ein eingangs genanntes Hydraulikventil baulich und/oder funktional zu verbessern. Insbesondere soll ein Herstellungsaufwand insbesondere des Hohlkolbens verringert sein. Insbesondere soll ein Strömungswiderstand verringert sein. Insbesondere soll ein zumindest weitgehend rotationssymmetrischer Aufbau insbesondere des Hohlkolbens erzielt sein. Insbesondere sollen Schrägen vermieden sein.

Die Lösung der Aufgabe erfolgt mit einem Hydraulikventil für einen Schwenkmotorversteller, das Hydraulikventil aufweisend ein Hülsenteil mit einem Längskanal, einem von dem Längskanal abgehenden ersten Querkanal und einem von dem Längskanal abgehenden zweiten Querkanal und einen innerhalb des Längskanals zwischen einer ersten Endlage und einer zweiten Endlage axialverschiebbar angeordneten druckausgeglichenen Hohlkolben, der Längskanal aufweisend einen ersten Kanalabschnitt mit einem größeren Innendurchmesser und einen zweiten Kanalabschnitt mit einem kleineren Innendurchmesser, wobei der erste Querkanal von dem ersten Kanalabschnitt und der zweite Querkanal von dem zweiten Kanalabschnitt abgeht, der Hohlkolben aufweisend einen Längskanal mit einer axialen Öffnung, wenigstens einen Querkanal, einen ersten Kolbenabschnitt mit einem größeren Außendurchmesser und einen zweiten Kolbenabschnitt mit einem kleineren Außendurchmesser, wobei der Hohlkolben mit seinem ersten Kolbenabschnitt dichtend toleriert an dem ersten Kanalabschnitt des Längskanals und mit seinem zweiten Kolbenabschnitt dichtend toleriert an dem zweiten Kanalabschnitt des Längskanals geführt ist, wobei der Hohlkolben mehrere erste Druckflächen zur Beaufschlagung des Hohlkolbens in Richtung der ersten Endlage und mehrere zweite Druckflächen zur Beaufschlagung des Hohlkolbens in Richtung der zweiten Endlage aufweist und eine Gesamtfläche der ersten Druckflächen einer Gesamtfläche der zweiten Druckflächen zumindest annähernd entspricht.

Das Hydraulikventil kann dazu dienen, eine Verstellung eines Schwenkmotorverstellers zu steuern. Das Hydraulikventil kann einen ersten Arbeitsanschluss aufweisen. Das Hydraulikventil kann einen zweiten Arbeitsanschluss aufweisen. Das Hydraulikventil kann einen Tankanschluss aufweisen. Das Hydraulikventil kann mithilfe eines elektromagnetischen Stellglieds betätigbar sein. Das Hydraulikventil kann ein 4/2-Wege-Ventil sein. Das Hydraulikventil kann ein Proportionalventil sein. Das Hydraulikventil kann eine Längsachse aufweisen.

Das Hülsenteil kann eine hohlzylinderartige Form aufweisen. Der Längskanal des Hülsenteils kann sich entlang der Längsachse erstrecken. Der Längskanal kann ein erstes Ende und ein zweites Ende aufweisen. Der Längskanal kann eine erste axiale Öffnung und eine zweite axiale Öffnung aufweisen. Der erste Kanalabschnitt und der zweite Kanalabschnitt können axial aufeinanderfolgend angeordnet sein. Der Längskanal kann im Wesentlichen zwei unterschiedliche Innendurchmesser aufweisen. Der Innendurchmesser des ersten Kanalabschnitts kann größer als der Innendurchmesser des zweiten Kanalabschnitts sein. Der Innendurchmesser des zweiten Kanalabschnitts kann kleiner als der Innendurchmesser des ersten Kanalabschnitts sein.

Der Hohlkolben kann in Erstreckungsrichtung der Längsachse verschiebbar sein. Der Hohlkolben kann eine hohlzylinderartige Form aufweisen. Der Längskanal des Hohlkolbens kann ein erstes Ende und ein zweites Ende aufweisen. Der Längskanal des Hohlkolbens kann eine axiale Öffnung aufweisen. Der Längskanal kann einseitig geschlossen sein. Der Längskanal des Hohlkolbens kann an einem der Öffnung gegenüberliegenden Ende geschlossen sein. Der erste Kolbenabschnitt und der zweite Kolbenabschnitt können axial aufeinanderfolgend angeordnet sein. Der erste Kolbenabschnitt längskanalöffnungsseitig angeordnet sein. Der Hohlkolben kann im Wesentlichen zwei unterschiedliche Außendurchmesser aufweisen. Der Außendurchmesser des ersten Kolbenabschnitts kann größer als der Außendurchmesser des zweiten Kolbenabschnitts sein. Der Außendurchmesser des zweiten Kolbenabschnitts kann kleiner als der Außendurchmesser des ersten Kolbenabschnitts sein.

Der erste Kolbenabschnitt kann eine ringrippenartige Form aufweisen. Der erste Kolbenabschnitt kann wenigstens eine Steuerkante aufweisen. Die wenigstens eine Steuerkante des ersten Kolbenabschnitts kann zum Steuern eines Durchflusses durch den ersten Querkanal des Hülsenteils dienen. Der zweite Kolbenabschnitt kann eine ringrippenartige Form aufweisen. Der zweite Kolbenabschnitt kann wenigstens eine Steuerkante aufweisen. Die wenigstens eine Steuerkante des zweiten Kolbenabschnitts kann zum Steuern eines Durchflusses durch den zweiten Querkanal des Hülsenteils dienen.

In der ersten Endlage des Hohlkolbens kann ein Durchgang zwischen der axialen Öffnung und dem ersten Querkanal geschlossen sein. In der ersten Endlage des Hohlkolbens kann ein Durchgang zwischen der axialen Öffnung und dem zweiten Querkanal geöffnet sein. In der zweiten Endlage des Hohlkolbens kann ein Durchgang zwischen der axialen Öffnung und dem ersten Querkanal geöffnet sein. In der zweiten Endlage des Hohlkolbens kann ein Durchgang zwischen der axialen Öffnung und dem zweiten Querkanal geschlossen sein.

Die Druckflächen des Hohlkolbens können jeweils axiale Druckflächen sein. Die Druckflächen des Hohlkolbens können jeweils zur Längsachse rechtwinklig angeordnet sein. Die Druckflächen des Hohlkolbens können jeweils eine ringartige Form aufweisen. Die ersten Druckflächen können zu dem offenen Ende des Längskanals hin gerichtet sein. Die zweiten Druckflächen können zu dem geschlossenen Ende des Längskanals hin gerichtet sein. Eine Gesamtfläche kann eine Flächensumme sein. Der Hohlkolben kann drei erste Druckflächen und zwei zweite Druckflächen aufweisen.

Der Hohlkolben kann axial zwischen dem ersten Kolbenabschnitt und dem zweiten Kolbenabschnitt einen radial zurückgesetzten dritten Kolbenabschnitt aufweisen, um einen Ringraum zu bilden, und der wenigstens eine Querkanal kann den Ringraum mit dem Längskanal verbinden. Der Hohlkolben kann an seinem dritten Kolbenabschnitt eine Stufe aufweisen. Die Stufe kann rechtwinklig sein. Mit der Stufe kann eine Druckfläche gebildet sein.

Der Hohlkolben kann an einer der Öffnung zugeordneten Stirnseite eine erste Druckfläche, an dem ersten Kolbenabschnitt eine zweite Druckfläche, an der Stufe des dritten Kolbenabschnitts eine zweite Druckfläche, an dem zweiten Kolbenabschnitt eine erste Druckfläche und an dem geschlossenen Ende des Längskanals eine erste Druckfläche aufweisen. Der Hohlkolben kann an dem mit dem dritten Kolbenabschnitt gebildeten Ringraum Druckflächen aufweisen. Der Hohlkolben kann an seinem Längskanal Druckflächen aufweisen.

Das Hülsenteil kann eine axiale Öffnung aufweisen und ausgehend von der Öffnung können zuerst der erste Querkanal und nachfolgend der zweite Querkanal angeordnet sein. Zwischen der Öffnung des Hülsenteils und dem ersten Querkanal kann ein dritter Querkanal angeordnet sein. In der Öffnung des Hülsenteils kann ein Rückschlagventil angeordnet sein. Das Rückschlagventil kann in einer Einlassrichtung öffnend und in einer Auslassrichtung schließend sein. Eine Einlassrichtung kann von außen in den Längskanal gerichtet sein. Eine Auslassrichtung kann von dem Längskanal nach außen gerichtet sein. Das Rückschlagventil kann unter Einfluss einer Druckmittelströmung selbsttätig öffenbar und/oder schließbar sein.

Der Öffnung des Hülsenteils kann ein Druckanschluss, dem ersten Querkanal kann ein erster Arbeitsanschluss, dem zweiten Querkanal kann ein zweiter Arbeitsanschluss und dem dritten Querkanal kann ein Tankanschluss zugeordnet sein. Der Druckmittelanschluss kann ein axialer Anschluss sein. Die Arbeitsanschlüsse und der Tankanschluss können zu der Längsachse rechtwinklige Achsen aufweisen. Die Arbeitsanschlüsse und der Tankanschluss können radiale Anschlüsse sein. Ein Arbeitsanschluss kann zur Durchströmung in beide Durchflussrichtungen bestimmt sein.

Außerdem erfolgt die Lösung der der Erfindung zugrundeliegenden Aufgabe mit einem Schwenkmotorversteller mit einem Stator und einem relativ zu dem Stator zwischen einer ersten Endlage und einer zweiten Endlage verdrehbaren Rotor zum Verstellen einer Nockenwelle einer Brennkraftmaschine, wobei der Schwenkmotorversteller zum Steuern einer Verdrehung des Rotors ein derartiges Hydraulikventil aufweist.

Der Schwenkmotorversteller kann ein Nockenwellenversteller sein. Die Brennkraftmaschine kann eine Antriebswelle, wie Kurbelwelle, aufweisen. Die Brennkraftmaschine kann wenigstens eine Nockenwelle aufweisen. Die Brennkraftmaschine kann Ventile aufweisen. Die wenigstens eine Nockenwelle kann zur Betätigung der Ventile dienen. Die Brennkraftmaschine kann zum Antrieb des Kraftfahrzeugs dienen. Der Schwenkmotorversteller kann zur Anordnung in einem Ventiltrieb der Brennkraftmaschine zwischen der Antriebswelle und der wenigstens einen Nockenwelle dienen. Der Schwenkmotorversteller kann zum Verstellen einer relativen Drehlage zwischen der Antriebsswelle und der wenigstens einen Nockenwelle dienen. Der Schwenkmotorversteller kann zur Phasenverstellung der Nockenwelle dienen. Der Schwenkmotorversteller kann dazu dienen, Steuerzeiten zu verstellen. Der Schwenkmotorversteller kann zur Verstellung in Richtung früh und/oder in Richtung spät dienen. "Früh" kann bedeuten, dass Ventile der Brennkraftmaschine bezogen auf eine Drehlage der Antriebswelle früh geöffnet und/oder geschlossen werden. "Spät" kann bedeuten, dass Ventile der Brennkraftmaschine bezogen auf eine Drehlage der Antriebswelle spät geöffnet und/oder geschlossen werden. Der Schwenkmotorversteller kann eine Drehachse aufweisen, um die der Stator und der Rotor zusammen drehbar und relativ zueinander verdrehbar sind.

Mit "kann" sind insbesondere optionale Merkmale der Erfindung bezeichnet. Demzufolge gibt es jeweils ein Ausführungsbeispiel der Erfindung, das das jeweilige Merkmal oder die jeweiligen Merkmale aufweist.

Mit der Erfindung ist ein Herstellungsaufwand insbesondere des Hohlkolbens verringert. Ein Strömungswiderstand ist verringert. Ein zumindest weitgehend rotationssymmetrischer Aufbau insbesondere des Hohlkolbens ist erzielt. Schrägen sind vermieden.

Nachfolgend wird ein Ausführungsbeispiel der Erfindung unter Bezugnahme auf Figuren näher beschrieben. Aus dieser Beschreibung ergeben sich weitere Merkmale und Vorteile. Konkrete Merkmale dieses Ausführungsbeispiels können allgemeine Merkmale der Erfindung darstellen. Mit anderen Merkmalen verbundene Merkmale dieses Ausführungsbeispiels können auch einzelne Merkmale der Erfindung darstellen.

Es zeigen schematisch und beispielhaft:
- Fig. 1: in einer geschnittenen Darstellung einen Schwenkmotorversteller und
- Fig. 2: in einer geschnittenen Darstellung ein Hydraulikventil zum Steuern eines Schwenkmotorverstellers.

Mit einem Schwenkmotorversteller 14 gemäß Fig. 1 wird während des Betriebes eines Verbrennungsmotors die Winkellage an der Nockenwelle 18 gegenüber einem Antriebsrad 2 stufenlos verändert. Durch Verdrehen der Nockenwelle 18 werden die Öffnungs- und Schließzeitpunkte der Gaswechselventile so verschoben, dass der Verbrennungsmotor bei der jeweiligen Drehzahl seine optimale Leistung bringt. Der Schwenkmotorversteller 14 weist einen zylindrischen Stator 1 auf, der drehfest mit dem Antriebsrad 2 verbunden ist. Im Ausführungsbeispiel ist das Antriebsrad 2 ein Kettenrad, über das eine nicht näher dargestellte Kette geführt ist. Das Antriebsrad 2 kann aber auch ein Zahnriemenrad sein, über das ein Antriebsriemen als Antriebselement geführt ist. Über dieses Antriebselement und das Antriebsrad 2 ist der Stator 1 mit der Kurbelwelle antriebsverbunden.

Der Stator 1 umfasst einen zylindrischen Statorgrundkörper 3, an dessen Innenseite radial nach innen in gleichen Abständen Stege 4 abstehen. Zwischen benachbarten Stegen 4 werden Zwischenräume 5 gebildet, in die, über ein in Fig. 2 näher dargestelltes zentral angeordnetes Hydraulikventil gesteuert, Druckmedium eingebracht wird. Zwischen benachbarten Stegen 4 ragen Flügel 6, die radial nach außen von einer zylindrischen Rotornabe 7 eines Rotors 8 abstehen. Diese Flügel 6 unterteilen die Zwischenräume 5 zwischen den Stegen 4 jeweils in zwei Druckkammern 9 und 10. Die eine Druckkammer 9 ist der Verstellung in Richtung "Früh" zugeordnet, wohingegen die andere Druckkammer der Verstellung in Richtung "Spät" zugeordnet ist.

Die Stege 4 liegen mit ihren Stirnseiten dichtend an der Außenmantelfläche der Rotornabe 7 an. Die Flügel 6 ihrerseits liegen mit ihren Stirnseiten dichtend an der zylindrischen Innenwand des Statorgrundkörpers 3 an.

Der Rotor 8 ist drehfest mit der Nockenwelle 18 verbunden. Um die Winkellage zwischen der Nockenwelle 18 und dem Antriebsrad 2 zu verändern, wird der Rotor 8 relativ zum Stator 1 gedreht. Hierzu wird je nach gewünschter Drehrichtung das Druckmedium in den Druckkammern 9 oder 10 unter Druck gesetzt, während die jeweils anderen Druckkammern 10 oder 9 zum Tank T hin entlastet werden. Um den Rotor 8 gegenüber dem Stator 1 entgegen dem Uhrzeigersinn in die dargestellte Stellung zu verschwenken, wird vom Hydraulikventil ein ringförmiger erster ringförmiger Rotorkanal in der Rotornabe 7 unter Druck gesetzt. Von diesem ersten Rotorkanal führen dann weitere Kanäle 11 in die Druckkammern 10. Dieser erste Rotorkanal ist dem ersten Arbeitsanschluss A zugeordnet. Um den Rotor 8 hingegen im Uhrzeigersinn zu verschwenken, wird vom Hydraulikventil ein zweiter ringförmiger Rotorkanal in der Rotornabe 7 unter Druck gesetzt, in den Kanäle 13 münden. Dieser zweite Rotorkanal ist dem zweiten Arbeitsanschluss B zugeordnet. Diese beiden Rotorkanäle sind bezüglich einer Zentralachse 22 axial beabstandet zueinander angeordnet, so dass diese in der Zeichnungsebene von Fig. 1 verdeckt hintereinander liegen.

Der Schwenkmotorversteller 14 ist auf die als Hohlrohr 16 ausgeführte gebaute Nockenwelle 18 aufgesetzt. Dazu ist der Rotor 8 auf die Nockenwelle 18 gesteckt. Das Hohlrohr 16 weist Bohrungen auf, welche die den beiden Arbeitsanschlüssen A, B zugeordneten Rotorkanäle hydraulisch mit Querbohrungen in einer Buchse des Hydraulikventils verbinden.

Somit ist der Schwenkmotorversteller 14 mittels eines Hydraulikventils schwenkbar.

Fig. 2 zeigt ein Hydraulikventil 30 zum Steuern eines Schwenkmotorverstellers, wie Schwenkmotorversteller 14 gemäß Fig. 1. Das Hydraulikventil 30 weist ein Hülsenteil 31 auf. Das Hydraulikventil 30 weist einen Hohlkolben 32 auf. Das Hydraulikventil 30 weist ein Abstützelement 33 auf. Das Hydraulikventil 30 weist eine Feder 34 auf. Das Hydraulikventil 30 weist ein Rückschlagventil 35 auf. Das Hydraulikventil 30 weist eine Längsachse 36 auf. Der Hohlkolben 32 ist relativ zu dem Hülsenteil 31 in axialer Richtung zwischen einer ersten Endlage und einer zweiten Endlage begrenzt verlagerbar. Mithilfe der Feder 34 ist der Hohlkolben 32 in Richtung der ersten Endlage beaufschlagt. Ein Stellglied 37 dient zur Beaufschlagung des Hohlkolbens 32 entgegen einer Kraft der Feder 34 in Richtung der zweiten Endlage. Das Hydraulikventil 30 weist einen Druckanschluss P, eine Tankanschluss T, einen ersten Arbeitsanschluss A und einen zweiten Arbeitsanschluss B auf. Die Arbeitsanschlüsse A, B dienen zur hydraulischen Verbindung mit Druckkammern eines Schwenkmotorverstellers, wie Druckkammern 9, 10 eines Schwenkmotorverstellers 14 gemäß Fig. 1.

Das Hülsenteil 31 weist einen zentralen Längskanal 38 auf. Der Längskanal 38 erstreckt sich entlang der Längsachse 36. Der Längskanal 38 weist eine axiale Öffnung 39 auf. Der Längskanal 38 weist einen ersten Kanalabschnitt 40 mit einem größeren Innendurchmesser D und einen zweiten Kanalabschnitt 41 mit einem kleinerer d Innendurchmesser auf. Der erste Kanalabschnitt 40 ist an der Seite des Längskanals 38 angeordnet, an der die Öffnung 39 angeordnet ist. Zwischen dem ersten Kanalabschnitt 40 und dem zweiten Kanalabschnitt 41 weist der Längskanal 38 eine Stufe auf. Der Öffnung 39 ist der Druckanschluss P des Hydraulikventils 30 zugeordnet. Das Hülsenteil 31 weist Querkanäle 42, 43, 44 auf. Die Querkanäle 42, 43 sind an dem ersten Kanalabschnitt 40 des Längskanals 38 angeordnet. Dem Querkanal 42 ist der Tankanschluss T des Hydraulikventils 30 zugeordnet. Dem Querkanal 43 ist der erste Arbeitsanschluss A des Hydraulikventils 30 zugeordnet. Der Querkanal 44 ist an dem zweiten Kanalabschnitt 41 des Längskanals 38 angeordnet. Dem Querkanal 44 ist der zweite Arbeitsanschluss B des Hydraulikventils 30 zugeordnet. Von dem Druckanschluss P aus betrachtet folgt in axialer Richtung der Tankanschluss T, gefolgt von dem ersten Arbeitsanschluss A, gefolgt von dem zweiten Arbeitsanschluss B.

Radial außenseitig ist an dem Hülsenteil 31 eine Nut zur Aufnahme einer Dichtung angeordnet. Die Nut ist in axialer Richtung zwischen den Querkanälen 43, 44 angeordnet. An dem dem Druckanschluss P zugeordneten Ende weist das Hülsenteil 31 ein Außengewinde auf. An dem gegenüberliegenden Ende weist das Hülsenteil 31 einen Kragenabschnitt auf.

Der Hohlkolben 32 ist innerhalb des Hülsenteils 31 angeordnet. Der Hohlkolben 32 weist einen zentralen Längskanal 45 auf. Der Längskanal 45 erstreckt sich entlang der Längsachse 36. Der Längskanal 45 weist eine axiale Öffnung 46 auf. An seinem gegenüberliegenden Ende ist der Längskanal 45 geschlossen. Der Hohlkolben 32 weist Querkanäle, wie 47, auf. Der Hohlkolben 32 weist radial außen unterschiedliche Durchmesser auf. Der Hohlkolben 32 weist einen mehrfach gestuften Außendurchmesser auf. Der Hohlkolben 32 weist einen ersten Kolbenabschnitt 48 auf, dessen Außendurchmesser D einem Innendurchmesser des ersten Kanalabschnitts 40 des Längskanals 38 des Hülsenteils 31 entspricht. Der erste Kolbenabschnitt 48 des Hohlkolbens 32 weist eine ringstegartige Form auf. Der Hohlkolben 32 ist mit seinem ersten Kolbenabschnitt 48 an dem ersten Kanalabschnitt 40 des Längskanals 38 des Hülsenteils 31 dicht geführt. Der Hohlkolben 32 weist einen zweiten Kolbenabschnitt 49 auf, dessen Außendurchmesser d einem Innendurchmesser des zweiten Kanalabschnitts 41 des Längskanals 38 des Hülsenteils 31 entspricht. Der zweite Kolbenabschnitt 49 des Hohlkolbens 32 weist eine ringstegartige Form auf. Der Hohlkolben 32 ist mit seinem zweiten Kolbenabschnitt 49 an dem zweiten Kanalabschnitt 41 des Längskanals 38 des Hülsenteils 31 dicht geführt.

An seinem der Öffnung 46 zugewandten Ende weist der Hohlkolben 32 einen Kolbenabschnitt 50 mit einem gegenüber dem Durchmesser D des ersten Kolbenabschnitts 48 kleineren Außendurchmesser auf. Zwischen diesen Kolbenabschnitten 48, 50 ist eine Stufe gebildet, die als axiale Anlagefläche für die Feder 34 dient. Zwischen diesen Kolbenabschnitten 48, 50 ist ein erster Ringraum 51 gebildet. Axial zwischen dem ersten Kolbenabschnitt 48 und dem zweiten Kolbenabschnitt 49 weist der Hohlkolben 32 einen dritten Kolbenabschnitt 52 mit einem gegenüber dem Durchmesser des zweiten Kolbenabschnitts 49 kleineren Außendurchmesser auf. Der dritten Kolbenabschnitt 52 weist eine Stufe auf. Zwischen dem ersten Kolbenabschnitt 48 und dem zweiten Kolbenabschnitt 49 ist ein zweiter Ringraum 53 gebildet, der mithilfe der Querkanäle 47 mit dem Längskanal 45 verbunden ist.

Der Hohlkolben 32 weist Steuerkanten 54, 55, 56 auf. Die Steuerkanten 54, 55 sind an dem ersten Kolbenabschnitt 48 des Hohlkolbens 32 angeordnet. Die Steuerkanten 54, 55 sind axial voneinander weg gerichtet. Die Steuerkanten 54, 55 korrespondieren mit dem Querkanal 43 des Hülsenteils 31. Die Steuerkante 56 ist an dem zweiten Kolbenabschnitt 49 des Hohlkolbens 32 angeordnet. Die Steuerkante 56 ist axial der Steuerkante 55 entgegen gerichtet. Die Steuerkante 56 korrespondiert mit dem Querkanal 44 des Hülsenteils 31.

Der Hohlkolben 32 weist erste Druckflächen 57, 58, 59 und zweite Druckflächen 60, 61 auf. Die Druckflächen sind axiale gerichtete Flächen. Die ersten Druckflächen 57, 58, 59 und die zweiten Druckflächen 60, 61 sind einander entgegen gerichtet. Die ersten Druckflächen 57, 58, 59 weisen eine Gesamtfläche auf, die einer Gesamtfläche der zweiten 60, 61 Druckflächen entspricht. Damit ist der Hohlkolben 32 druckausgeglichen. Eine erste Druckfläche 57 ist an dem Ende des Hohlkolbens 32 angeordnet, an dem die Öffnung 46 angeordnet ist. Eine erste Druckfläche 58 ist an dem zweiten Kolbenabschnitt 49 des Hohlkolbens 32, an die Steuerkante 56 anschließend angeordnet und zu dem zweiten Ringraum 53 hin gerichtet. Eine erste Druckfläche 59 ist an dem geschlossenen Ende des Längskanals 45 gebildet. Eine zweite Druckfläche 60 ist an dem ersten Kolbenabschnitt 48 des Hohlkolbens 32, an die Steuerkante 55 anschließend angeordnet und zu dem zweiten Ringraum 53 hin gerichtet. Eine zweite Druckfläche 60 ist mit der Stufe des dritten Kolbenabschnitts 52 gebildet.

Das Abstützelement 33 weist eine hülsenartige Form auf. Das Abstützelement 33 ist in dem Längskanal 38 des Hülsenteils 31 angeordnet. Das Abstützelement 33 ist an einer der Öffnung 39 des Längskanals 38 zugewandten Seite axial neben dem Querkanal 42 angeordnet. Das Abstützelement 33 ist mit dem Hülsenteil 31 fest verbunden. Das Abstützelement 33 ist in das Hülsenteil 31 eingepresst. Die Feder 34 stützt sich an dem Abstützelement 33 ab. Die Feder 34 ist eine Schraubendruckfeder. Durch eine angepasste Positionierung des Abstützelements 33 in dem Hülsenteil 31 ist eine Federvorspannung einstellbar. Der Hohlkolben 32 ist an seinem der Öffnung 46 gegenüberliegenden Ende mit dem Stellglied 37 verbunden. Das Stellglied ist ein elektromagnetischer Aktuator mit einer Stößelstange, die mit dem Hohlkolben 32 verbunden ist. Die Stößelstange ist in den Hohlkolben 32 eingepresst. Die Stößelstange verschließt den Längskanal 45 des Hohlkolbens 32 endseitig. Die Stößelstange bildet mit ihrer längskanalseitigen Stirnfläche eine erste Druckfläche 59. Mithilfe des Stellglieds 37 ist der Hohlkolben 32 entgegen einer Kraft der Feder 34 axial verlagerbar, um einen Durchfluss zwischen den Anschlüssen P, T, A, B des Hydraulikventils zu steuern.

In der ersten Endlage ist der Hohlkolben 32 bezogen auf Fig. 2 nach links verschoben. In der ersten Endlage des Hohlkolbens 32 ist ein Durchgang zwischen der Öffnung 39 und dem Querkanal 44 gebildet. In der ersten Endlage sind der Druckanschluss P und der zweite Arbeitsanschluss B des Hydraulikventils 30 miteinander fluidleitend verbunden und der zweite Arbeitsanschluss B kann hydraulisch mit Druck beaufschlagt werden. In der zweiten Endlage ist der Hohlkolben 32 bezogen auf Fig. 2 nach rechts verschoben. In der zweiten Endlage des Hohlkolbens 32 ist ein Durchgang zwischen der Öffnung 39 und dem Querkanal 43 gebildet. In der zweiten Endlage sind der Druckanschluss P und der erste Arbeitsanschluss A des Hydraulikventils 30 miteinander fluidleitend verbunden und der erste Arbeitsanschluss A kann hydraulisch mit Druck beaufschlagt werden.

Das Rückschlagventil 35 ist in der Öffnung 39 des Längskanals 38 des Hülsenteils 31 angeordnet. Das Rückschlagventil 35 dient dazu, einen Durchfluss von dem Druckanschluss P zu den Arbeitsanschlüssen A, B zu ermöglichen und einen Rückfluss von den Arbeitsanschlüssen A, B zu dem Druckanschluss P zu sperren.

### Bezugszeichen

- 1: Stator
- 2: Antriebsrad
- 3: Statorgrundkörper
- 4: Stege
- 5: Zwischenräume
- 6: Flügel
- 7: Rotornabe
- 8: Rotor
- 9: Druckkammer
- 10: Druckkammer
- 11: Kanal
- 13: Kanal
- 14: Schwenkmotorversteller
- 16: Hohlrohr
- 18: Nockenwelle
- 22: Zentralachse

- 30: Hydraulikventil
- 31: Hülsenteil
- 32: Hohlkolben
- 33: Abstützelement
- 34: Feder
- 35: Rückschlagventil
- 36: Längsachse
- 37: Stellglied
- 38: Längskanal
- 39: Öffnung
- 40: erster Kanalabschnitt
- 41: zweiter Kanalabschnitt
- 42: Querkanal
- 43: Querkanal
- 44: Querkanal
- 45: Längskanal
- 46: Öffnung
- 47: Querkanal
- 48: erster Kolbenabschnitt
- 49: zweiter Kolbenabschnitt
- 50: Kolbenabschnitt
- 51: erster Ringraum
- 52: dritter Kolbenabschnitt
- 53: zweiter Ringraum
- 54: Steuerkante
- 55: Steuerkante
- 56: Steuerkante
- 57: erste Druckfläche
- 58: erste Druckfläche
- 59: erste Druckfläche
- 60: zweite Druckfläche
- 61: zweite Druckfläche

## Patentansprüche

1. Hydraulikventil (30) für einen Schwenkmotorversteller (14), das Hydraulikventil (30) aufweisend ein Hülsenteil (31) mit einem Längskanal (38), einem von dem Längskanal (38) abgehenden ersten als Querkanal (43) ausgebildeten Arbeitsanschluss (A) und einem von dem Längskanal (38) abgehenden zweiten als Querkanal (44) ausgebildeten Arbeitsanschluss (B) und einen innerhalb des Längskanals (38) zwischen einer ersten Endlage und einer zweiten Endlage axialverschiebbar angeordneten druckausgeglichenen Hohlkolben (32), der Längskanal (38) aufweisend einen ersten Kanalabschnitt (40) mit einem größeren Innendurchmesser (D) und einen zweiten Kanalabschnitt (41) mit einem kleineren Innendurchmesser (d), wobei der erste Querkanal (43) von dem ersten Kanalabschnitt (40) und der zweite Querkanal (44) von dem zweiten Kanalabschnitt (41) abgeht, der Hohlkolben (32) aufweisend einen Längskanal (45) mit einer axialen Öffnung (46), wenigstens einen Querkanal (47), einen ersten Kolbenabschnitt (48) mit einem größeren Außendurchmesser (D) und einen zweiten Kolbenabschnitt (49) mit einem kleineren Außendurchmesser (d), wobei der Hohlkolben (32) mit seinem ersten Kolbenabschnitt (48) dichtend toleriert an dem ersten Kanalabschnitt (40) des Längskanals (38) und mit seinem zweiten Kolbenabschnitt (49) dichtend toleriert an dem zweiten Kanalabschnitt (41) des Längskanals (38) geführt ist, wobei der Hohlkolben (32) mehrere erste Druckflächen (57, 58, 59) zur Beaufschlagung des Hohlkolbens (32) in Richtung der ersten Endlage und mehrere zweite Druckflächen (60, 61) zur Beaufschlagung des Hohlkolbens (32) in Richtung der zweiten Endlage aufweist und eine Gesamtfläche der ersten Druckflächen (57, 58, 59) einer Gesamtfläche der zweiten Druckflächen (60, 61) zumindest annähernd entspricht, wobei der Hohlkolben (32) axial zwischen dem ersten Kolbenabschnitt (48) und dem zweiten Kolbenabschnitt (49) einen radial zurückgesetzten dritten Kolbenabschnitt (52) aufweist, um einen Ringraum (53) zu bilden, und der wenigstens eine Querkanal (47) den Ringraum (53) mit dem Längskanal (45) des Hohlkolbens (32) verbindet.

2. Hydraulikventil (30) nach Anspruch 1, **dadurch gekennzeichnet, dass** der Hohlkolben (32) drei erste Druckflächen (57, 58, 59) und zwei zweite Druckflächen (60, 61) aufweist.

3. Hydraulikventil (30) nach Anspruch 1 oder 2, **dadurch gekennzeichnet, dass** der Hohlkolben (32) an seinem dritten Kolbenabschnitt (52) eine Stufe aufweist.

4. Hydraulikventil (30) nach wenigstens einem der vorhergehenden Ansprüche, **dadurch gekennzeichnet, dass** der Längskanal (45) des Hohlkolbens (32) an einem der Öffnung (46) gegenüberliegenden Ende geschlossen ist.

5. Hydraulikventil (30) wenigstens nach den vorhergehenden Ansprüchen 1 und 4, **dadurch gekennzeichnet, dass** der Hohlkolben (32) an einer der Öffnung (46) zugeordneten Stirnseite eine erste Druckfläche (57), an dem ersten Kolbenabschnitt (48) eine zweite Druckfläche (60), an der Stufe des dritten Kolbenabschnitts (52) eine zweite Druckfläche (61), an dem zweiten Kolbenabschnitt (49) eine erste Druckfläche (58) und an dem geschlossenen Ende des Längskanals (45) eine erste Druckfläche (59) aufweist.

6. Hydraulikventil (30) nach wenigstens einem der vorhergehenden Ansprüche, **dadurch gekennzeichnet, dass** das Hülsenteil (31) eine axiale Öffnung (39) aufweist und ausgehend von der Öffnung (39) zuerst der erste Querkanal (43) und nachfolgend der zweite Querkanal (44) angeordnet sind.

7. Hydraulikventil (30) nach Anspruch 6, **dadurch gekennzeichnet, dass** zwischen der Öffnung (39) des Hülsenteils (31) und dem ersten Querkanal (43) ein dritter Querkanal (42) angeordnet ist.

8. Hydraulikventil (30) nach wenigstens einem der Ansprüche 6-7, **dadurch gekennzeichnet, dass** in der Öffnung (39) des Hülsenteils (31) ein Rückschlagventil (35) angeordnet ist.

9. Hydraulikventil (30) nach wenigstens einem der Ansprüche 6-8, **dadurch gekennzeichnet, dass** der Öffnung (39) des Hülsenteils (31) ein Druckanschluss (P), dem ersten Querkanal (43) ein erster Arbeitsanschluss (A), dem zweiten Querkanal (44) ein zweiter Arbeitsanschluss (B) und dem dritten Querkanal (42) ein Tankanschluss (T) zugeordnet ist.

10. Schwenkmotorversteller (14) mit einem Stator (1) und einem relativ zu dem Stator (1) zwischen einer ersten Endlage und einer zweiten Endlage verdrehbaren Rotor (8) zum Verstellen einer Nockenwelle (18) einer Brennkraftmaschine, **dadurch gekennzeichnet, dass** der Schwenkmotorversteller (14) zum Steuern einer Verdrehung des Rotors (8) ein Hydraulikventil (30) nach wenigsten einem der vorhergehenden Ansprüche aufweist.

## Claims

1. Hydraulic valve (30) for a pivoting motor adjuster (14), the hydraulic valve (30) having a sleeve part (31) with a longitudinal duct (38), a first working connector (A) which is configured as a transverse duct (43) and emanates from the longitudinal duct (38), and a second working connector (B) which is configured as a transverse duct (44) and emanates from the longitudinal duct (38), and having a pressure-equalized hollow piston (32) which is arranged such that it can be displaced axially within the longitudinal duct (38) between a first end position and a second end position, the longitudinal duct (38) having a first duct section (40) with a greater internal diameter (D) and a second duct section (41) with a smaller internal diameter (d), the first transverse duct (43) emanating from the first duct section (40), and the second transverse duct (44) emanating from the second duct section (41), the hollow piston (32) having a longitudinal duct (45) with an axial opening (46), at least one transverse duct (47), a first piston section (48) with a greater external diameter (D) and a second piston section (49) with a smaller external diameter (d), the hollow piston (32) being guided with its first piston section (48) in a sealingly toleranced manner on the first duct section (40) of the longitudinal duct (38) and with its second piston section (49) in a sealingly toleranced manner on the second duct section (41) of the longitudinal duct (38), the hollow piston (32) having a plurality of first pressure faces (57, 58, 59) for loading the hollow piston (32) in the direction of the first end position and a plurality of second pressure faces (60, 61) for loading the hollow piston (32) in the direction of the second end position, and an overall area of the first pressure faces (57, 58, 59) corresponding at least approximately to an overall area of the second pressure faces (60, 61), the hollow piston (32) having a radially recessed third piston section (52) axially between the first piston section (48) and the second piston section (49), in order to form an annular space (53), and the at least one transverse duct (47) connecting the annular space (53) to the longitudinal duct (45) of the hollow piston (32).

2. Hydraulic valve (30) according to Claim 1, **characterized in that** the hollow piston (32) has three first pressure spaces (57, 58, 59) and two second pressure faces (60, 61).

3. Hydraulic valve (30) according to Claim 1 or 2, **characterized in that** the hollow piston (32) has a step on its third piston section (52).

4. Hydraulic valve (30) according to at least one of the preceding claims, **characterized in that** the longitudinal duct (45) of the hollow piston (32) is closed at an end which lies opposite the opening (46).

5. Hydraulic valve (30) at least according to the preceding Claims 1 and 4, **characterized in that** the hollow piston (32) has a first pressure face (57) on an end side which is assigned to the opening (46), a second pressure face (60) on the first piston section (48), a second pressure face (61) on the step of the third piston section (52), a first pressure face (58) on the second piston section (49), and a first pressure face (59) at the closed end of the longitudinal duct (45) .

6. Hydraulic valve (30) according to at least one of the preceding claims, **characterized in that** the sleeve part (31) has an axial opening (39) and, starting from the opening (39), first of all the first transverse duct (43) and subsequently the second transverse duct (44) are arranged.

7. Hydraulic valve (30) according to Claim 6, **characterized in that** a third transverse duct (42) is arranged between the opening (39) of the sleeve part (31) and the first transverse duct (43).

8. Hydraulic valve (30) according to at least one of Claims 6 and 7, **characterized in that** a check valve (35) is arranged in the opening (39) of the sleeve part (31) .

9. Hydraulic valve (30) according to at least one of Claims 6 to 8, **characterized in that** the opening (39) of the sleeve part (31) is assigned a pressure connector (P), the first transverse duct (43) is assigned a first working connector (A), the second transverse duct (44) is assigned a second working connector (B), and the third transverse duct (42) is assigned a tank connector (T).

10. Pivoting motor adjuster (14) having a stator (1) and a rotor (8) which can be rotated relative to the stator (1) between a first end position and a second end position for adjusting a camshaft (18) of an internal combustion engine, **characterized in that** the pivoting motor adjuster (14) has a hydraulic valve (30) according to at least one of the preceding claims for controlling a rotation of the rotor (8).

## Revendications

1. Vanne de commande hydraulique (30) pour un déphaseur à moteur oscillant (14), la vanne de commande hydraulique (30) comportant une partie de douille (31) avec un canal longitudinal (38), avec un premier raccord de travail (A) partant du canal longitudinal (38) et réalisé sous la forme d'un canal transversal (43) et avec un deuxième raccord de travail (B) partant du canal longitudinal (38) et réalisé sous la forme d'un canal transversal (44) et un piston creux (32) compensé en pression disposé de façon à pouvoir coulisser dans le plan axial à l'intérieur du canal longitudinal (38) entre une première position d'extrémité et une deuxième position d'extrémité, le canal longitudinal (38) comportant une première section de canal (40) avec un plus grand diamètre intérieur (D) et une deuxième section de canal (41) avec un plus petit diamètre intérieur (d), le premier canal transversal (43) partant de la première section de canal (40) et le deuxième canal transversal (44) partant de la deuxième section de canal (41), le piston creux (32) comportant un canal longitudinal (45) avec une ouverture axiale (46), au moins un canal transversal (47), une première section de piston (48) avec un plus grand diamètre extérieur (D) et une deuxième section de piston (49) avec un plus petit diamètre extérieur (d), le piston creux (32) étant guidé avec sa première section de piston (48) de façon à prévoir les tolérances d'étanchéité au niveau de la première section de canal (40) du canal longitudinal (38) et avec sa deuxième section de piston (49) de façon à prévoir les tolérances d'étanchéité au niveau de la deuxième section de canal (41) du canal longitudinal (38), le piston creux (32) comportant plusieurs premières surfaces de pression (57, 58, 59) pour alimenter le piston creux (32) en direction de la première position d'extrémité et plusieurs deuxièmes surfaces de pression (60, 61) pour alimenter le piston creux (32) en direction de la deuxième position d'extrémité et une surface totale des premières surfaces de pression (57, 58, 59) correspondant au moins approximativement à la surface totale des deuxièmes surfaces de pression (60, 61), le piston creux (32) comportant dans le plan axial entre la première section de piston (48) et la deuxième section de piston (49) une troisième section de piston (52) reculée dans le plan radial pour former une chambre annulaire (53) et l'au moins un canal transversal (47) reliant la chambre annulaire (53) au canal longitudinal (45) du piston creux (32).

2. Vanne de commande hydraulique (30) selon la revendication 1, **caractérisée en ce que** le piston creux (32) comporte trois premières surfaces de pression (57, 58, 59) et deux deuxièmes surfaces de pression (60, 61).

3. Vanne de commande hydraulique (30) selon la revendication 1 ou 2, **caractérisée en ce que** le piston creux (32) comporte une marche au niveau de sa troisième section de piston (52).

4. Vanne de commande hydraulique (30) selon au moins l'une quelconque des revendications précédentes, **caractérisée en ce que** le canal longitudinal (45) du piston creux (32) est fermé au niveau d'une extrémité opposée à l'ouverture (46).

5. Vanne de commande hydraulique (30) selon au moins les revendications précédentes 1 et 4, **caractérisée en ce que** le piston creux (32) comporte une première surface de pression (57) au niveau d'un côté avant associé à l'ouverture (46), une deuxième surface de pression (60) au niveau de la première section de piston (48), une deuxième surface de pression (61) au niveau de la marche de la troisième section de piston (52), une première surface de pression (58) au niveau de la deuxième section de piston (49) et une première surface de pression (59) au niveau de l'extrémité fermée du canal longitudinal (45).

6. Vanne de commande hydraulique (30) selon au moins l'une quelconque des revendications précédentes, **caractérisée en ce que** la partie de douille (31) comporte une ouverture axiale (39) et que d'abord le premier canal transversal (43) et par la suite le deuxième canal transversal (44) sont disposés en partant de l'ouverture (39).

7. Vanne de commande hydraulique (30) selon la revendication 6, **caractérisée en ce qu'**un troisième canal transversal (42) est disposé entre l'ouverture (39) de la partie de douille (31) et le premier canal transversal (43).

8. Vanne de commande hydraulique (30) selon au moins l'une quelconque des revendications 6 et 7, **caractérisée en ce qu'**une vanne de commande de retenue (35) est disposée dans l'ouverture (39) de la partie de douille (31).

9. Vanne de commande hydraulique (30) selon au moins l'une quelconque des revendications 6 à 8, **caractérisée en ce qu'**un raccord de pression est associé à l'ouverture (39) de la partie de douille (31) (P), un premier raccord de travail (A) est associé au premier canal transversal (43), un deuxième raccord de travail (B) est associé au deuxième canal transversal (44) et un raccord de réservoir (T) est associé au troisième canal transversal (42).

10. Déphaseur à moteur oscillant (14) avec un stator (1) et un rotor (8) pouvant tourner par rapport au stator (1) entre une première position d'extrémité et une deuxième position d'extrémité pour déphaser un arbre à cames (18) d'un moteur à combustion interne, **caractérisé en ce que** le déphaseur à moteur oscillant (14) comporte, pour commander une rotation du rotor (8), une vanne de commande hydraulique (30) selon au moins l'une quelconque des revendications précédentes.
